# FASCICULE DE BREVET EUROPEEN

(11) **EP 0 520 858 B1**
(45) Date de publication et mention de la délivrance du brevet: **29.11.1995**
(21) Numéro de dépôt: 92401666.0
(22) Date de dépôt: 16.06.1992
(51) Int. Cl.: G05F 3/26

(54) **Miroir de courant fonctionnant sous faible tension**
Unter niedriger Spannung betriebener Stromspiegel
Current mirror functioning at low voltages

(30) Priorité: 27.06.1991 FR 9108007
(43) Date de publication de la demande: 30.12.1992
(73) Titulaire: THOMSON-CSF SEMICONDUCTEURS SPECIFIQUES, 75008 Paris (FR)
(72) Inventeur: Agaesse, Jean-François, F-92045 Paris la Défense (FR)
(74) Mandataire: Guérin, Michel

(56) Documents cités:
- EP-A- 0 378 452
- GB-A- 2 209 254
- US-A- 4 471 292
- US-A- 4 550 284
- US-A- 4 618 815

## Description

La présente invention concerne un circuit électronique miroir de courant, dont l'architecture a été établie en vue d'obtenir un bon fonctionnement à une tension faible proche de la tension d'alimentation inférieure, et une faible résistance passante. Par modification d'un miroir de courant connu, auquel on ajoute un circuit de contre-réaction, on conserve le courant de sortie constant quelque soit la tension appliquée aux bornes du miroir de courant selon l'invention.

L'invention est applicable à des circuits réalisés avec différents types de transistors: en vue de clarifier l'exposé, l'invention sera expliquée en s'appuyant sur un circuit en transistors N-MOS, ce qui ne limite pas la portée de l'invention.

En soi, le miroir de courant est bien connu en électronqiue analogique, et le schéma de base en est donné figure 1. De façon très simplifiée, entre deux sources de tension V_{DD} et V_{SS} se trouvent :
- une branche de référence composée d'une source de courant 1, qui fournit un courant I, et d'un premier transistor T1,
- une branche suiveuse ou de recopie composée d'une charge 2 et d'un second transistor T2. Les grilles de T1 et T2 sont réunies entre elles et de plus à la source de courant 1, de sorte que le courant I' qui traverse la charge 2 recopie le courant I de la source 1.

En fait, ce type de miroir de courant est entâché d'une erreur (I′ ≠ I) due au gain des transistors, surtout à faible gain. On peut y remédier en réalisant un miroir de Wilson, schématisé en figure 2 : sur la branche suiveuse est ajouté un transistor T3, dont la grille est reliée à la branche de référence, entre la source 1 et T1. Le transistor T3 est contre-réactionné par un miroir simple. Dans ce type de montage, l'excursion en tension du point A, entre la charge 2 et T3, est limitée à quelques 100 mV + V_{GS} au dessus de la tension "inférieure" V_{SS}: 100 mV correspond à la chute de tension à travers T₃, et V_{GS} à la chute de tension à travers T2.

Dans le miroir de Wilson amélioré de la figure 3, un transistor T₄ ajouté dans la branche de référence permet à T₁ de travailler dans les mêmes conditions que T₂, en symétrisant le circuit, parce que la paire T₃ T₄ impose la même tension aux points B et C, améliorant la recopie de courant. Mais dans les deux cas de miroirs de Wilson, il y a deux transistors en série dans la branche de recopie.

Ainsi, les deux types de miroir de Wilson décrits ne fonctionnent que pour des tensions de sorties (en A) supérieures à V_{SS} + V_{GS} + quelques 100 mV, ce qui est une valeur trop élevée dans certains cas, si l'on tient compte que, pour les transistors MOS, V_{GS} peut atteindre des valeurs aussi élevées que 4 ou 5 volts, tandis que des circuits fonctionnent sous 1 volt.

Cette limitation est illustrée par les courbes de la figure 4 qui donnent les caractéristiques courant-tension d'un miroir en fonction de différentes tensions grille-source V_{GS}, pour le transistor de sortie T₂. Les courbes en pointillés telles que 5 correspondent à un miroir de courant simple (fig.1) et les courbes en trait plein à un miroir de courant Wilson (fig. 2 et 3). On voit que les miroirs Wilson n'atteignent un courant de saturation (donc stable) I_{DS sat} que pour une valeur de V_{Ds} plus élevée, en 7, que pour une miroir simple, en 8. Les flèches 9 montrent le décalage qui existe, pour une tension V_{GS} donnée, entre un miroir simple et un miroir Wilson : pour ce dernier type, la recopie est meilleure, mais au prix d'un V_{DSS} supérieur.

On appelle V_{DS sat} ou V_{DSS} cette valeur de seuil, qui selon l'art antérieur est par trop supérieure à V_{SS} parce qu'il y a dans la branche suiveuse deux transistors T₂ et T₃ en série, dont la résistance passante Rₒₙ est trop élevée.

L'objet de l'invention est d'obtenir qu'un miroir de courant fonctionne avec une faible tension V_{DSS}, au dessus de la tension d'alimentation V_{SS}, de façon à être adapté aux circuits qui eux-mêmes fonctionnent sous une faible différence de potentiel entre V_{DD} et V_{SS}, ce qui ne permet pas au miroir de fonctionner très au dessus de V_{SS}.

Un autre objet de l'invention est de réaliser un miroir de courant qui ait une faible résistance passante Rₒₙ dans sa branche de recopie, ce qui est par ailleurs une condition nécessaire pour pouvoir travailler à une tension proche de Vₛₛ.

Ces objectifs sont atteints, selon l'invention, au moyen d'un miroir de courant simple, n'ayant qu'un seul transistor dans sa branche de recopie, mais doté d'une contre-réaction en tension qui a la particularité que sa branche qui agit sur la branche de recopie du miroir est en fait en parallèle avec la charge, et non pas en série avec elle .

De façon plus précise, l'invention concerne un miroir de courant fonctionnant sous faible tension, comportant, dans une branche de référence, une source de courant et un premier transistor et dans une branche de sortie, une charge et un second transistor, les grilles de ces deux transistors étant réunies et commandées à partir de la source de courant, ce miroir étant caractérisé en ce qu'il comporte en outre un circuit de contre-réaction en tension qui comprend un troisième transistor, intercalé entre la source de courant et le premier transistor, et un quatrième transistor, intercalé entre une source de courant auxiliaire et le second transistor, les grilles des troisième et quatrième transistors étant réunies et commandées à partir de la source de courant auxiliaire.

L'invention sera mieux comprise par la description détaillée qui suit maintenant d'un exemple d'application, appuyée sur les figures jointes en annexes, qui représentent :
- figures 1 à 3 : trois schémas électriques de miroirs de courant simple et de Wilson, connus, exposés précédemment,
- figure 4 : courbes de caractéristiques I (V) de ces miroirs connus, pour plusieurs valeurs de tension de grilles
- figure 5 : schéma électrique d'un miroir de courant selon l'invention,
- figure 6 : schéma équivalent du précédant, pour une tension élevée au dessus de V_{SS}
- figures 7 et 8 : courbes de caractéristiques I(V) d'un miroir de courant selon l'invention.

La figure 5 représente le schéma électrique d'un miroir de courant selon l'invention. Il comporte, comme élément de base, un miroir de courant simple pour lequel on reconnait, par comparaison avec la figure 1 :
- une branche de référence, composée d'une source 1, qui fournit un courant I, et d'un premier transistor T1.
- une branche de recopie, composée d'une charge 2 et d'un second transistor T2. Les grilles communes de T1 et T2 sont commandées à partir d'un point D situé entre la source de courant 1 et le transistor T1.

L'originalité du miroir de la figure 5 vient de ce qu'il comporte en outre un circuit de contre réaction en tension, formé par les transistors T5 et T6. Le transistor T5 est monté sur la branche de référence du miroir simple, entre la source de courant 1 (point D) et le transistor T1. (point C). le transistor T6 est monté en parallèle avec la charge 2, c'est à dire que sa source est connectée au point B commun à la charge 2 et à T2, et que son drain est réuni au point A à une source auxiliaire de courant 10. Les grilles des transistors T5 et T6 sont réunies, et commandées à partir du point A.

La symétrie du circuit est remarquable : un premier miroir simple 1 + T1 + T2 est contre-réactionné par un second miroir simple 10 + T 6 + T5, montés en symétrique de façon que la branche de recopie de l'un constitue la branche de référence de l'autre. Seule la charge 2, montée en parallèle sur la source de courant 10 et T6, rompt la symétrie. On peut également considérer que la paire de transistors T5 et T6 constitue un suiveur de tension qui, si aucun des deux transistors n'est bloqué, impose la même tension aux points B et C, ce qui signifie que les transistors T1 et T2 des deux branches fonctionnent dans les mêmes conditions.

Si la source 10 fournit un courant I′, la charge 2 est parcourue par un courant I-I′, puisque le transistor de recopie T2 fournit un courant total égal à I. La contre-réaction réalisée par T5 et T6 permet de garder le courant de sortie constant, dans la charge, lorsque${\text{V}}_{\text{B}} {\text{- V}}_{\text{SS}} {\text{< V}}_{\text{DSS (T2)}}$
V_{B} étant la tension au point B, défini ci-dessus,
V_{DSS}(T2) étant la tension V_{DS} à saturation pour le transistor T2.

Le fonctionnement de ce miroir de courant s'explique en considérant la tension V_{B} au point B, dont on supposera qu'elle diminue progressivement de V_{DD} jusque V_{SS}.
1. Lorsque V_{B} = V_{DD} , T₆ est bloqué parce que son V_{GS} = 0 et le point A est tiré vers V_{DD} , par la source auxiliaire 10. T₅ se comporte dans ce cas comme un interrupteur conducteur à faible Rₒₙ. Dans ces conditions, le schéma se simplifie et devient celui représenté en figure 6. Si la résistance Rₒₙ de l'interrupteur T₅ est suffisamment faible, elle peut être négligée, et le schéma du miroir de courant selon l'invention est équivalent à celui d'un miroir simple, en figure 1.
2. Lorsque V_{B} s'abaisse et atteint${\text{V}}_{\text{B}} {\text{= V}}_{\text{DD}} {\text{- V}}_{\text{DSS}} {\text{(10) - V}}_{\text{GS}} \text{(T6)}$ (V_{DSS} (10) étant la chute de tension dans la source de courant 10, qui est elle-même réalisée au moyen d'un transistor), le courant I′ débité par la source 10 est rétabli et T6 redevient conducteur. Le courant qui traverse la charge 2 diminue et devient I-I′. Cette diminution du courant dans la charge 2 ne présente aucun inconvénient, puisque l'objet de l'invention est de travailler très près de l'alimentation négative V_{SS} , et non pas à proximité de l'alimentation positive V_{DD}.
3. Lorsque V_{B} continue de baisser, et atteint${\text{V}}_{\text{B}} {\text{= V}}_{\text{SS}} {\text{+ V}}_{\text{DSS}} \text{(T2)}$ la paire de transistors T5 et T6 se comporte comme un suiveur de tension et recopie la tension V_{B} au point C, situé entre T1 et T5 sur la branche de référence du miroir de courant. Ceci garanti que les transistors T1 et T2 entrent simultanèment en fonctionnement ohmique.
   Considérons alors le comportement de T1 dans la branche de référence, illustré par la figure 7. La source de courant 1 impose un courant I, mais T5 + T6 imposent la tension au point C : la caractéristique de T1 se déplace du point P au point P′, sur la figure 7, en baisse puisque par définition V_{B} baisse. Il s'ensuit que la tension de grille de T1 augmente de V_{GS3} à V_{GS4}, par exemple. Mais, par construction d'un miroir de courant, cette même tension V_{GS4} est appliquée sur la grille de T2, et le courant de sortie dans la charge 2 reste constant bien que le transistor T₂ soit entré en fonctionnement ohmique, puisque le point P′ est sur la partie linéaire de la caractéristique I (V)
4. Si la tension V_{B} continue à diminuer, et donc à se rapprocher de V_{SS} , la tension de grille V_{GS} de T1 continue à augmenter, mais également la tension V_{D} du point D situé entre la source de courant 1 et le transistor T5. V_{D} est tiré à V_{DD} et lorsqu'il atteint cette valeur, la contre-réaction cesse de fonctionner, et le courant de sortie décroît. Le générateur de courant 1 ne fonctionne plus, ni le miroir de courant, mais néanmoins ce dernier à fonctionné jusqu'à une valeur peu élevée au dessus de V_{SS}.

La figure 8 représente quelques courbes de caractéristiques I (V) du miroir de courant selon l'invention, pour 4 valeurs de V_{GS} différentes entre elles. Sur la même figure sont reportées en pointillés, les courbes correspondantes d'un miroir de courant simple, pour les mêmes valeurs de V_{GS}. Les flêches 11 montrent le décalage qui existe entre les caractéristiques d'un miroir connu (pointillés ) et celles de l'invention (traits pleins). On peut observer que, contrairement aux miroirs Wilson (figure 4) pour lesquels il y a augmentation de V_{DSS} par rapport à un miroir simple, il y a selon l'invention une diminution de V_{DSS} : le miroir de courant selon l'invention fonctionne à une tension proche de V_{SS}, même si V_{DS} de T2 est inférieure a V_{DSS}.

Le miroir de courant selon l'invention est utilisé en interface avec les circuits fonctionnant sous faible tension, par exemple les TTL, ou comme interrupteur à faible résistance passante.

L'invention est précisée par les revendications suivantes.

## Revendications

1. Miroir de courant fonctionnant sous faible tension, comportant, dans une branche de référence, une source de courant (1) et un premier transistor (T1) et, dans une branche de sortie, une charge (2) et un second transistor (T2), les grilles de ces deux transistors (T1,T2) étant réunies et commandées à partir de la source de courant (1), ce miroir étant caractérisé en ce qu'il comporte en outre un circuit de contre-réaction en tension (T5,T6,10) qui comprend un troisième transistor (T5), intercalé entre la source de courant (1) et le premier transistor (T1), et un quatrième transistor (T6), intercalé entre une source de courant auxiliaire (10) et le second transistor (T2), les grilles des troisième (T5) et quatrième (T6) transistors étant réunies et commandées à partir de la source de courant auxiliaire (10)

2. Miroir de courant selon la revendication 1, caractérisé en ce que le circuit de contre-réaction (T5,T6,10) constitue un second miroir de courant, dont la branche de recopie (T5) commande la branche de référence du miroir de courant principal (T1,T2,1).

3. Miroir de courant selon la revendication 2, caractérisé en ce que le circuit de contre-réaction en tension (T6,10) est monté en parallèle avec la charge (2)

4. Miroir de courant selon la revendication 3, caractérisé en ce que la branche de sortie (2,T2) ne comporte qu'un seul transistor (T2).

5. Miroir de courant selon la revendication 1, caractérisé en ce que, en raison du circuit de contre-réaction en tension, le second transistor (T2) conserve une caractéristique de courant drain-source I_{DS} saturée pour une valeur de tension drain-source V_{DS} inférieure à la valeur de saturation V_{DS sat}.

## Patentansprüche

1. Unter niedriger Spannung betriebener Stromspiegel, der in einem Referenzzweig eine Stromquelle (1) und einen ersten Transistor (T1) und in einem Ausgangszweig eine Last (2) und einen zweiten Transistor (T2) enthält, wobei die Steuerelektroden dieser beiden Transistoren (T1, T2) miteinander verbunden sind und von der Stromquelle (1) gesteuert werden, wobei der Stromspiegel dadurch gekennzeichnet ist, daß er außerdem eine Spannungsgegenkopplungsschaltung (T5, T6, 10) enthält, die einen dritten Transistor (T5) aufweist, der zwischen die Stromquelle (1) und den ersten Transistor (T1) eingefügt ist, sowie einen vierten Transistor (T6), der zwischen eine Hilfsstromquelle (10) und den zweiten Transistor (T2) eingefügt ist, wobei die Steuerelektroden des dritten Transistors (T5) und des vierten Transistors (T6) miteinander verbunden sind und von der Hilfsstromquelle (10) gesteuert werden.

2. Stromspiegel nach Anspruch 1, dadurch gekennzeichnet, daß die Gegenkopplungsschaltung (T5, T6, 10) einen zweiten Stromspiegel bildet, dessen Nachbildungszweig (T5) den Referenzzweig des Hauptstromspiegels (T1, T2, 1) steuert.

3. Stromspiegel nach Anspruch 2, dadurch gekennzeichnet, daß die Spannungsgegenkopplungsschaltung (T6, 10) parallel zu der Last (2) geschaltet ist.

4. Stromspiegel nach Anspruch 3, dadurch gekennzeichnet, daß der Ausgangszweig (2, T2) nur einen einzigen Transistor (T2) enthält.

5. Stromspiegel nach Anspruch 1, dadurch gekennzeichnet, daß infolge der Spannungsgegenkopplungsschaltung der zweite Transistor (T2) eine Kennlinie des Drain-Source-Stroms I_{DS} beibehält, die für einen Wert der Drain-Source-Spannung V_{DS}, der kleiner als der Sättigungswert V_{DS sat} ist, gesättigt ist.

## Claims

1. Current mirror operating at low voltage, including, in a reference branch, a current source (1) and a first transistor (T1) and, in an output branch, a load (2) and a second transistor (T2), the gates of these two transistors (T1,T2) being connected together and controlled from the current source (1), this mirror being characterized in that it moreover includes a voltage feed-back circuit (T5,T6,10) which comprises a third transistor (T5), interposed between the current source (1) and the first transistor (T1), and a fourth transistor (T6), interposed between an auxiliary current source (10) and the second transistor (T2), the gates of the third (T5) and fourth (T6) transistors being connected together and controlled from the auxiliary current source (10).

2. Current mirror according to Claim 1, characterized in that the feedback circuit (T5,T6,10) constitutes a second current mirror, whose tracking branch (T5) controls the reference branch of the main current mirror (T1,T2,1).

3. Current mirror according to Claim 2, characterized in that the voltage feedback circuit (T6,10) is mounted in parallel with the load (2).

4. Current mirror according to Claim 3, characterized in that the output branch (2,T2) includes just a single transistor (T2).

5. Current mirror according to Claim 1, characterized in that, by virtue of the voltage feedback circuit, the second transistor (T2) retains a saturated drain-source current characteristic I_{DS} for a drain-source voltage value V_{DS} below the saturation value V_{DS sat}.
